# EUROPÄISCHE PATENTSCHRIFT

(11) **EP 0 514 800 B1**
(45) Veröffentlichungstag und Bekanntmachung des Hinweises auf die Patenterteilung: **31.07.1996**
(21) Anmeldenummer: 92108321.8
(22) Anmeldetag: 16.05.1992
(51) Int. Cl.: B03D 1/24

(54) **Vorrichtung zur Durchführung einer pneumatischen Flotation**
Device for pneumatic flotation
Dispositif pour flottation pneumatique

(30) Priorität: 22.05.1991 DE 4116645
(43) Veröffentlichungstag der Anmeldung: 25.11.1992
(73) Patentinhaber: Klöckner-Humboldt-Deutz Aktiengesellschaft, 51063 Köln (DE); Imhof, Rainer, Dr., 46282 Dorsten (DE)
(72) Erfinder: Imhof,Rainer, Dr., W-4270 Dorsten (DE)

(56) Entgegenhaltungen:
- EP-A- 0 146 235
- DE-A- 3 101 221
- DE-A- 3 733 583
- FR-A- 2 206 985
- FR-A- 2 550 469
- GB-A- 2 108 858
- NL-A- 8 602 243
- US-A- 2 130 920
- US-A- 4 255 262
- US-A- 4 338 192

## Beschreibung

Die Erfindung ist auf eine Vorrichtung zur Durchführung einer pneumatischen Flotation gerichtet, gebildet aus einem Trenngefäß mit einem Austrag für die Flotationsabgänge und mit einer schaumaufnehmenden Überlaufrinne mit zugeordnetem Austrag und mit einer außerhalb des Trenngefässes angeordneten, über eine Rohrleitung mit dem Trenngefäß verbundenen Begasungseinrichtung für die zu flotierende Trübe wobei die Rohrleitung bis in den Bereich des Trenngefäßes geführt ist, wo sie in einer Trübeauslaßvorrichtung (13) endet.

Bei der pneumatischen Flotation werden von der Begasungseinrichtung Gasblasen erzeugt, die sich unter bestimmten Bedingungen an die auszubringenden Feststoffe anlagern. Es entstehen so Gasblasen-Feststoff-Komplexe in der Trübe, die im Trenngefäß als Schaum ausgetragen werden. Durch entsprechende Gestaltung des Trenngefässes, zur Vermeidung unerwünschter Turbulenzen, und durch die Anzahl und Größe der Gasblasen durch spezielle Ausbildung der Begasungseinrichtung wird versucht, weitgehend Einfluß auf die Anlagerung der Gasblasen an die auszubringenden Feststoffe und somit auf die Bildung aufschwimmbarer schaumbildender Gasblasen-Feststoff-Komplexe zu nehmen.

So wird in der deutschen Patentschrift DE-A-31 11 506 eine Vorrichtung zur Durchführung einer pneumatischen Flotation beschrieben, bei der den ringförmig um das Trenngefäß angeordneten mehreren Begasungseinrichtungen die zu flotierende Trübe zugeführt wird, und die mit Gasblasen beladene Trübe daran anschließend von unten über mehrere Einlässe, die weitgehend im tiefsten Bereich des unten konusförmig ausgebildeten Trenngefässes angeordnet sind, in das Trenngefäß geführt.

Die Anordnung mehrerer Trübeeinlässe in das Trenngefäß führt aber zu Strömungsverhältnisse innerhalb des Trenngefässes, die einer optimalen Flotation entgegenwirken. Außerdem bleibt durch die unkontrollierte Einleitung der Trübe in das Trenngefäß das von der Begasungseinrichtung erzeugte Spektrum an Gasblasen bezüglichen der Blasengröße weitgehend erhalten, was sich je nach Beschaffenheit der zu flotierenden Feststoffe gleichfalls nachteilig auf das Flotationsergebnis auswirken kann. Letzteres gilt auch für eine Vorrichtung gemäß dem Oberbegriff von Anspruch 1, wie sie z.B. in der Schrift DE-A- 3 101 221 beschrieben wird.

Gemäß FR-A- 2 206 985 werden einheitlich kleine Gasbläschen in der Trübe dadurch angestrebt, daß die reine Flüssigkeit mit Gas beaufschlagt und vor dem Mischen mit der Trübe druckentspannt wird.

Aufgabe der vorliegenden Erfindung ist es, eine Vorrichtung zur Durchführung einer pneumatischen Flotation zu schaffen, welche unter Vermeidung der bestehenden Nachteile eine Verbesserung der Anlagerung der Gasblasen an die auszubringenden Feststoffe ermöglicht und dabei gleichzeitig durch den Wegfall der Vielzahl von Begasungseinrichtungen und Trübeeinlässe in das Trenngefäß eine konstruktionsmäßig einfache und kostengünstige Ausführung darstellt.

Die Lösung der gestellten Aufgabe gelingt bei einer Vorrichtung zur Durchführung einer pneumatischen Flotation der eingangs genannten Art durch die Maßnahmen des Kennzeichnungsteils des Anspruchs 1. Vorteilhafte Ausgestaltungen sind in den Unteransprüchen angegeben.

Durch die erfindungsgemäße Ausgestaltung der Vorrichtung zur pneumatischen Flotation wird die begaste Trübe von der Begasungseinrichtung zunächst über eine Rohrleitung bis in den unteren Bereich des Trenngefässes zu einer Trübeauslaßvorrichtung mit einer Druckaufbaudüse geführt, die eine Querschnittsverengung verursacht und somit in der Rohrleitung einen Druck aufbaut. Infolge des bis in die Begasungseinrichtung wirkenden erhöhten Drucks, werden definiert kleinere Gasblasen erzeugt, d. h. die spezifische Gasblasenoberfläche wird größer und somit auch die Anlagerung der Gasblasen an die auszubringende Feststoffe erhöht. Durch die durch die Länge der Rohrleitung gegebene längere Kontaktzeit wird den Gasblasen verstärkt die Möglichkeit zur Anlagerung an den Feststoff gegeben und somit zusätzlich ein günstiger Einfluß auf das Flotationsergebnis ausgeübt.

Da die Querschnittsverkleinerung in der Druckaufbaudüse die Ausströmgeschwindigkeit durch die Düse gegenüber der Strömungsgeschwindigkeit innerhalb der Rohrleitung vergrößert, was zu unerwünschten Turbulenzen innerhalb des Trenngefässes führen kann, erfolgt die Ausströmung der Trübe zunächst in eine Druckabbaukammer, wobei ein Druckabbau erfolgt und erst dann von dort in entgegengesetzter Richtung über mehrere Trübeauslaßdüsen in das Trenngefäß. Die Größe der Druckabbaukammer sowie die Anzahl und Größe der Trübeauslaßdüsen sind so gewählt, daß in der Druckabbaukammer zunächst eine Beruhigung der Trübe erfolgt und die Trübe dann langsam und laminar in das Trenngefäß nach oben strömt, wobei die Gasblasengröße infolge des Druckabbaus größer werden.

Durch die erfindungsgemäße Gestaltung des Trübeaustritts in das Trenngefäß mit zwischenzeitlicher Druckerhöhung ist eine Steuerung der Gasblasengröße angepaßt auf den auszutragenden Feststoff möglich, ohne die Eintrittsgeschwindigkeit der Trübe in das Trenngefäß zu beeinflussen. Es ist aber auch möglich, die Eintrittsgeschwindigkeit der Trübe in das Trenngefäß durch entsprechende Wahl der Trübeauslaßdüsen in Anzahl und Größe zu steuern, ohne die Verhältnisse in der Begasungseinrichtung ändern zu müssen. Es ist somit also möglich, die pneumatische Flotation weitgehend den Stoffeigenschaften des aufzutragenden Feststoffes im Sinne einer optimalen Fahrweise anzupassen.

In weiterer vorteilhafter Ausgestaltung der Flotationsvorrichtung wird durch die mittige Anordnung der Begasungseinrichtung bewirkt, daß nur eine Begasungseinrichtung benötigt wird. Durch die weitere Ausgestaltung des Trenngefässes, den Austrag der Flotationsabgänge mittig am Boden des Trenngefässes anzuordnen, wird zusätzlich die Konstruktion und die Fertigung des Trenngefässes vereinfacht.

Bei der pneumatischen Flotation von solchen Feststoffen, bei denen verhältnismäßig viel an Flotationsabgängen vorhanden ist und somit wenig Feststoff in Form von Schaum auszutragen ist, kann bei einer vorteilhaften Ausgestaltung der Erfindung die Trübeauslaßvorrichtung angehoben werden, um eine Kollision der nach oben strömenden begasten Trübe mit den nach unten sedimentierenden Flotationsabgängen weitgehend zu vermeiden, und weiterhin kann durch einen konisch ausgebildeten Verdrängungskörper die Schaumfläche soweit kreisringförmig begrenzt werden, daß eine bestimmte gewünschte Schaumströmungsgeschwindigkeit (in Richtung der Überlaufrinne) nicht unterschritten wird.

Die Ausgestaltung der Vorrichtung zur Durchführung einer pneumatischen Flotation gemäß der Erfindung wird anhand schematischer Zeichnungen nachfolgend näher erläutert.

Es zeigt:
- Fig. 1: einen Längsschnitt durch eine Flotationsvorrichtung;
- Fig. 2: einen vergrößerten Teilausschnitt gemäß Fig. 2.

Gemäß Fig. 1 besteht die Flotationsvorrichtung aus einem zylindrisch nach unten konisch zulaufendem Trenngefäß (10), mit einem Schaumüberlauf am oberen Ende des zylindrischen Teils des Trenngefässes und mit einer schaumaufnehmenden Überlaufrinne (20) und zugeordnetem seitlichen Schaumaustrag (11) und einem mittigen Auslaß (12) für die gesamten Flotationsabgänge (28) am unteren Ende des konischen Teils des Trenngefässes. Am oberen Ende des Trenngefässes (10) ist ein kegelförmig ausgebildeter vertikal verschiebbarer Verdrängungskörper (17) angeordnet. Innerhalb des Trenngefässes (10) befindet sich im unteren Bereich ein kurzes zylindrisches nach unten konisch zulaufendes Innenrohr (14) mit einer Auslaßöffnung (18) für die Flotationsabgänge am unteren Ende des konischen Teils. In diesem Innenrohr befindet sich die vertikal verschiebbare Trübeauslaßvorrichtung (13), die mit der oberhalb des Trenngefässes (10) mittig angeordneter Begasungseinrichtung (15) durch eine Rohrleitung (16) verbunden ist.

Wie in der Fig. 2 vergrößert dargestellt ist, mündet die Rohrleitung (16) in der Trübeauslaßvorrichtung (13) in einer Druckaufbaudüse (19), die mit einer Druckabbaukammer (21) und diese wiederum über Trübeauslaßdüse (22) mit dem Trenngefäß (10) in Verbindung steht.

Gemäß der Erfindung wird die zu flotierende Trübe (23) in der Begasungseinrichtung (15) begast und gelangt über die Rohrleitung (16) zur Druckaufbaudüse (19), die durch ihre Querschnittsverengung einen definierten Druckaufbau innerhalb der Rohrleitung (16) erzeugt. Die unter Druck stehende begaste Trübe gelangt mit hoher Strömungsgeschwindigkeit in die Druckabbaukammer (21), wo infolge des zur Verfügung stehenden Kammervolumens in Verbindung mit den Trübeauslaßdüsen (22), die in ihrem wirksamen Gesamtquerschnitt mindestens doppelt so groß sind wie der Querschnitt der Druckaufbaudüsen (19), ein Druckabbau so weitgehend erfolgt, daß die Trübe aus den Trübeauslaßdüsen (22) mit geringer Geschwindigkeit und ohne Turbulenzen in das Trenngefäß (10) austreten kann. Große Flotationsabgang-Partikel (26), die bereits unmittelbar nach dem Austritt aus den Trübeauslaßdüsen nach unten sedimentieren, werden durch den konisch zulaufenden Teil des Innenrohrs (14) zur Auslaßöffnung (18) geführt, und gelangen von dort zum gemeinsamen Auslaß für die Flotationsabgänge (12).

In der Körnung feinerer Flotationsabgänge (24) werden zunächst vom aufwärts gerichteten Trübestrom mitgenommen und sedimentieren erst an weiter oben befindlichen Stellen des Trenngefässes (10) nach unten aus. Durch das konisch zulaufende untere Ende des Trenngefässes (10) gelangen auch diese Flotationsabgänge zum gemeinsamen Auslaß (12). Die mit Gasblasen beladenen Feststoffteilchen wandern mit dem Trübestrom weiter nach oben zum oberen Ende des Trenngefässes (10) und gelangen als Schaum (27) über die Überlaufrinne (20) zum Schaumaustrag (11). Ein vertikal verschiebbarer kegelförmiger Verdrängungskörper (17) begrenzt die für den Überlauf zur Verfügung stehende Fläche des Trenngefässes in Form eines Kreisrings (25) derart, daß eine gewünschte/erforderliche Strömungsgeschwindigkeit für den überlaufenden Schaum erreicht wird.

Durch das Verhältnis der Öffnungsquerschnitte von Druckaufbaudüse (19) und den Trübeauslaßdüsen (22), der vertikalen Stellung der Trübeauslaßvorrichung (13) und der vertikalen Stellung des Verdrängungskörpers (17) ist es somit möglich, die pneumatische Flotation weitgehend optimal den Eigenschaften des zu flotierenden Feststoffes anzupassen.

## Patentansprüche

1. Vorrichtung zur Durchführung einer pneumatischen Flotation, bestehend aus einem Trenngefäß (10) mit einem Austrag (12) für die Flotationsabgänge (28) und mit einer schaumaufnehmenden Überlaufrinne (20) mit zugeordnetem Austrag (11) sowie einer außerhalb des Trenngefäßes (10) angeordneten und mit dem Trenngefäß (10) über eine Rohrleitung (16) verbundenen Begasungseinrichtung für die zu flotierende Trübe, wobei die Rohrleitung (16) bis in den unteren Bereich des Trenngefäßes (10) geführt ist, wo sie in einer Trübeauslaßvorrichtung (13) endet, dadurch gekennzeichnet, daß die Trübeauslaßvorrichtung (13) mit einer Druckaufbaudüse (19) mit einer nachfolgenden Druckabbaukammer (21) ausgestaltet ist, mit mindestens zwei Trübeauslaßdüsen (22), die oben an der Druckabbaukammer (21) angeordnet sind und die aufwärts parallel zu den aufsteigenden Gasbläschen und entgegengesetzt zur Einströmrichtung in die Druckabbaukammer zum oberen Ende des Trenngefäßes (10) hin gerichtet in das Trenngefäß münden, wobei der wirksame Gesamtquerschnitt der Trübeauslaßdüsen (22) mindestens doppelt so groß ist wie der Querschnitt der Druckaufbaudüse (19).

2. Vorrichtung zur Durchführung einer pneumatischen Flotation nach Anspruch 1, dadurch gekennzeichnet, daß die Trübeauslaßvorrichtung (13) mit ihrer Druckaufbaudüse (19) und mit ihrer Druckabbaukammer (21) mittig in dem Trenngefäß (10) und in vertikaler Richtung verschiebbar angeordnet ist.

3. Vorrichtung zur Durchführung einer pneumatischen Flotation nach Anspruch 1 und 2, dadurch gekennzeichnet, daß die Druckaufbaudüse (19) und die Trübeauslaßdüsen (22) auswechselbar und in ihrem Querschnitt variabel gestaltet sind.

4. Vorrichtung zur Durchführung einer pneumatischen Flotation nach den Ansprüchen 1 bis 3, dadurch gekennzeichnet, daß die Trübeauslaßvorrichtung (13) in einem zylindrischen nach unten konisch zu einer Ablauföffnung (18) zulaufenden und nach oben offenen Innenrohr (14), das sich innerhalb des Trenngefäßes (10) befindet, angeordnet ist.

5. Vorrichtung nach Anspruch 1 bis 4, dadurch gekennzeichnet, daß die Begasungseinrichtung (15) für die zu flotierende Trübe (23) mittig oberhalb des Trenngefäßes (10) angeordnet ist.

6. Vorrichtung zur Durchführung einer pneumatischen Flotation nach den Ansprüchen 1 bis 5, dadurch gekennzeichnet, daß die nach unten absinkenden Flotationsabgänge (23, 24) mittig und unterhalb der Trübeauslaßvorrichtung (13) am Boden des Trenngefäßes über eine Auslaßöffnung (12) ausgetragen werden.

7. Vorrichtung zur Durchführung einer pneumatischen Flotation, vorzugsweise nach den Ansprüchen 1 bis 6, dadurch gekennzeichnet, daß mittig am oberen Ende des Trenngefäßes (10) ein kegelförmig ausgebildeter und vertikal verschiebbarer Verdrängungskörper (17) so angeordnet ist, daß der Verdrängungskörper (17) die Schaumfläche in Form eines Kreisringes (25) begrenzt.

## Claims

1. A device for carrying out pneumatic flotation, comprising a separator vessel (10) with an outlet (12) for the flotation waste (28) and a foam-uptaking overflow channel (20) with an assigned outlet (11), together with a gas injection device for the slurry to be floated arranged outside the separator vessel (10) and connected to the separator vessel (10) via a pipe line (16), wherein the pipe line (16) runs into the lower region of the separator vessel (10), where it terminates in a slurry discharge device (13), characterised in that the slurry discharge device (13) with a pressure build-up nozzle (19) is provided with a downstream pressure reduction chamber (21), with at least two slurry discharge nozzles (22) arranged on the upper section of the pressure reduction chamber (21) and which open into the separator vessel (10) oriented upwardly parallel to the ascending gas bubbles and counter to the direction of flow into the pressure reduction chamber (21) to the upper end of the separator vessel (10), wherein the effective overall cross-section of the slurry discharge nozzles (22) is at least twice the cross-section of the pressure build-up nozzle (19).

2. A device to carry out pneumatic flotation according to claim 1, characterised in that the slurry discharge device (13) with its pressure build-up nozzle (19) and its pressure reduction chamber (21) is arranged centrally in the separator vessel (10) and can undergo displacement in a vertical direction.

3. A device to carry out pneumatic flotation according to claim 1 and claim 2, characterised in that the pressure build-up nozzle (19) and the pressure discharge nozzles (22) are interchangeable and are of variable cross-section.

4. A device to carry out pneumatic flotation according to claims 1 to 3, characterised in that the slurry discharge device (13) is arranged within a cylindrical, downwardly conically-tapering towards a drain opening (18) and upwardly open, inner pipe (14) inside the separator vessel (10).

5. A device to carry out pneumatic flotation according to claims 1 to 4, characterised in that the gas injection device (15) for the slurry (23) to be floated is arranged centrally above the separator vessel (10).

6. A device to carry out pneumatic flotation according to claims 1 to 5, characterised in that the downwardly-sinking flotation waste (23, 24) are discharged centrally and beneath the slurry discharge device (13) on the floor of the separator vessel via a discharge opening (12).

7. A device to carry out pneumatic flotation, preferably according to claims 1 to 6, characterised in that a conical displacement body (17), which is displaceable in a vertical direction, is arranged centrally at the upper end of the separator vessel (10) so that the displacement body (17) delimits the foam area in the form of a circular ring (25).

## Revendications

1. Dispositif pour la réalisation d'une flottation pneumatique, se composant d'un récipient de séparation (10) avec une ouverture d'évacuation (12) pour les produits rejetés de la flottation (28) et avec un canal de débordement (20) absorbant de la mousse avec une ouverture d'évacuation associée (11) ainsi qu'un dispositif d'absorption du gaz disposé en dehors du récipient de séparation (10) et relié avec le récipient de séparation (10) par une conduite tubulaire (16), dispositif destiné aux eaux à boues flottantes, la conduite tubulaire (16) étant amenée jusque dans la zone inférieure du récipient de séparation (10) où elle se termine dans un dispositif de sortie des eaux boueuses (13), caractérisé en ce que le dispositif de sortie des eaux boueuses (13) est équipé d'une buse d'établissement de pression (19) avec une chambre de diminution de la pression (21) faisant suite, avec au moins deux buses de sortie des eaux boueuses (22) qui sont placées en haut de la chambre de diminution de la pression (21) et qui débouchent dans le récipient de séparation vers le haut parallèlement aux petites bulles de gaz montantes et sont dirigées vers l'extrémité supérieure du récipient de séparation en opposition au sens d'admission du courant dans la chambre de diminution de pression, tandis que la section transversale totale effective des buses de sortie des eaux boueuses (22) est au moins deux fois aussi grande que la section transversale de la buse d'établissement de pression (19).

2. Dispositif pour la réalisation d'une flottation pneumatique selon la revendication 1, caractérisé en ce que le dispositif de sortie des eaux boueuses (13) est placé avec sa buse d'établissement de pression (19) et avec sa chambre de diminution de pression (21), centré dans le récipient de séparation (10) et déplaçable dans le sens vertical.

3. Dispositif pour la réalisation d'une flottation pneumatique selon les revendications 1 ou 2, caractérisé en ce que la buse d'établissement de pression (19) et les buses de sortie des eaux boueuses (22) sont interchangeables et variables dans leur section transversale.

4. Dispositif pour la réalisation d'une flottation pneumatique selon les revendications 1 à 3, caractérisé en ce que le dispositif de sortie des eaux boueuses (13) est placé dans un tube intérieur (14) cylindrique conique vers le bas, se dirigeant vers une ouverture d'évacuation (18) et ouvert vers le haut, qui se trouve à l'intérieur du récipient de séparation (10).

5. Dispositif selon les revendications 1 à 4, caractérisé en ce que le dispositif d'absorption de gaz (15) pour les eaux à boues flottantes (23) est placé centré au-dessus du récipient de séparation (10).

6. Dispositif pour la réalisation d'une flottation pneumatique selon les revendications 1 à 5, caractérisé en ce que les rejets de la flottation chutant vers le bas (23, 24) sont évacués par un orifice d'évacuation (12) situé au centre et en dessous du dispositif de sortie des eaux boueuses, au fond du récipient séparateur.

7. Dispositif pour la réalisation d'une flottation pneumatique, de préférence selon les revendications 1 à 6, caractérisé en ce qu'un corps déplaceur (17) conique et mobile verticalement est placé au centre à l'extrémité supérieure du récipient de séparation (10), de façon que le corps déplaceur (17) limite la surface de la mousse en forme d'un anneau circulaire (25).
